# EUROPÄISCHE PATENTSCHRIFT

(11) **EP 4 377 571 B1**
(45) Veröffentlichungstag und Bekanntmachung des Hinweises auf die Patenterteilung: **30.07.2025**
(21) Anmeldenummer: 22728358.7
(22) Anmeldetag: 05.05.2022
(51) Int. Cl.: F04B 1/00, F04B 7/02, F04B 17/03, F04B 53/00

(54) **HOCHDRUCKPLUNGERPUMPE UND VERWENDUNG EINER HOCHDRUCKPLUNGERPUMPE**
HIGH-PRESSURE PLUNGER PUMP, AND USE OF A HIGH-PRESSURE PLUNGER PUMP
POMPE À PISTON HAUTE PRESSION ET UTILISATION D'UNE POMPE À PISTON HAUTE PRESSION

(30) Priorität: 29.07.2021 DE 102021119690
(43) Veröffentlichungstag der Anmeldung: 05.06.2024
(73) Patentinhaber: Hammelmann GmbH, 59302 Oelde (DE)
(72) Erfinder: BURKHARD, Helmig, 59269 Beckum (DE)
(74) Vertreter: Specht, Peter
(86) Internationale Anmeldenummer: PCT/EP2022/062195
(87) Internationale Veröffentlichungsnummer: WO 2023/006270

(56) Entgegenhaltungen:
- EP-A1- 3 201 474
- DE-A1- 102016 124 422

## Beschreibung

Die vorliegende Erfindung betrifft eine Hochdruckplungerpumpe gemäß dem Oberbegriff des Anspruchs 1 sowie die Verwendung einer solchen Hochdruckplungerpumpe.

Eine gattungsgemäße Hochdruckplungerpumpe ist beispielsweise aus der DE 10 2016 124 422 A1 oder der EP 3 201 474 A1 bekannt.

Gattungsgemäße Hochdruckplungerpumpen dienen der Erzeugung von Arbeitsdrücken von bis zu 4000 bar. Dazu weist die Hochdruckplungerpumpe einen oder mehrere oszillierend antreibbare Plunger auf, wobei jeder der Plunger über ein als Saugventil ausgeführtes Steuerventil ein Flüssigkeitsvolumen in einen Arbeitsraum der Plungerpumpe einsaugt und unter Hochdruck durch ein Auslassventil abgibt. Der Plunger wird dabei über durch eine Antriebseinrichtung antreibbare Antriebswelle angetrieben, beispielsweise über einen Elektromotor.

Derartige Hochdruckplungerpumpen haben sich in der Praxis bewährt.

Aufgabe der vorliegenden Erfindung ist es, eine gattungsgemäße Hochdruckplungerpumpe für ein weiteres Einsatzgebiet anzupassen.

Diese Aufgabe wird durch eine Hochdruckplungerpumpe mit den Merkmalen des Anspruchs 1 gelöst.

Die erfindungsgemäße Hochdruckplungerpumpe weist mindestens eine Plungeranordnung mit einem Arbeitsraum und einem in dem Arbeitsraum axial hin und her bewegbar angeordneten Plunger auf.

Die Hochdruckplungerpumpe weist des Weiteren mindestens ein erstes Steuerventil und mindestens ein zweites Steuerventil auf, wobei die beiden Steuerventile an einem Ventilgehäuse mit wenigstens einer Hochdruckleitung und wenigstens einer Niederdruckleitung angeschlossen sind.

Die Hochdruckleitung ist durch das erste Steuerventil verschließbar mit dem Arbeitsraum verbunden. Die Niederdruckleitung ist durch das zweite Steuerventil verschließbar mit dem Arbeitsraum verbunden. Das Ventilgehäuse weist einen in die Hochdruckleitung mündenden Hochdruckanschluss auf.

Das mindestens eine erste Steuerventil und das mindestens eine zweite Steuerventil sind über eine Steuereinheit derart ansteuerbar, dass ein über den Hochdruckanschluss des Ventilgehäuses zugeführtes, unter Hochdruck stehendes Fluid dem Arbeitsraum zuführbar und über einen Niederdruckanschluss des wenigstens einen zweiten Steuerventils nach Antreiben des Plungers abführbar ist, wobei der mindestens eine Plunger über eine Antriebswelle mit einem Generator gekoppelt ist.

Die Hochdruckplungerpumpe weist eine zweite Plungeranordnung mit einem Arbeitsraum und einem in dem Arbeitsraum axial hin und her bewegbar angeordneten Plunger auf sowie mindestens ein Druckventil und mindestens ein Saugventil, die an einem Ventilgehäuse mit wenigstens einer Hochdruckleitung und wenigstens einer Niederdruckleitung angeschlossen sind.

Die Hochdruckleitung ist durch das Druckventil und die Niederdruckleitung durch das Saugventil verschließbar mit dem Arbeitsraum verbunden, wobei der mindestens eine Plunger über eine zweite Antriebswelle mit einer dritten Antriebswelle gekoppelt ist, wobei die dritte Antriebswelle auch mit der ersten Antriebswelle gekoppelt ist.

Mit der erfindungsgemäßen Hochdruckplungerpumpe ist durch die Ausgestaltung der Steuerventile als separat steuerbare Steuerventile über die Steuereinheit die Möglichkeit geschaffen, die Hochdruckplungerpumpe zur Energierückgewinnung zu nutzen.

Anstelle oder zusätzlich zur Bereitstellung eines unter Hochdruck stehenden Fluides kann durch die erfindungsgemäße Steuerung der Steuerventile die Arbeitsweise der Hochdruckplungerpumpe quasi umgekehrt werden, so dass ein unter Hochdruck stehendes Fluid über die Hochdruckleitung in den Arbeitsraum der Hochdruckplungerpumpe führbar ist und dabei den mindestens einen Plunger antreibt, der seinerseits über eine Antriebswelle mit einem Generator gekoppelt ist, über den zumindest ein Teil der Entspannungsenergie, die bei druckabbauenden Prozessen entsteht, zurückgewonnen werden kann.

Der Aufbau der Hochdruckplungerpumpe ermöglicht im Einsatz zum einen eine Druckerhöhung des Arbeitsfluides durch die zweite Plungeranordnung, wobei die Energie für den Antrieb der Plunger der zweiten Plungeranordnung zumindest teilweise oder vollständig durch die Expansion des in die erste Plungeranordnung eingeleiteten, unter Hochdruck stehendem Arbeitsfluid entnehmbar ist, die die erste Antriebswelle antreibt und durch Kopplung über die dritte Antriebswelle auf die zweite Antriebswelle übertragbar ist.

Vorteilhafte Ausführungsvarianten der Erfindung sind Gegenstand der Unteransprüche.

Gemäß einer vorteilhaften Ausführungsvariante sind wenigstens drei, insbesondere fünf Plungeranordnungen vorgesehen, mit jeweils einem Plunger, wobei jedem der Plunger ein erstes Steuerventil und ein zweites Steuerventil zugeordnet ist.

Die Anordnung von wenigstens drei Plungeranordnungen mit separat steuerbaren Steuerventilen ermöglicht einen einfachen und zuverlässigen Betrieb der Hochdruckplungerpumpe zum Antrieb des Generators.

Gemäß einer weiteren Ausführungsvariante sind das mindestens eine erste Steuerventil und das mindestens eine zweite Steuerventil durch die Steuereinheit regelbar sowohl als Einlassventil als auch als Auslassventil betreibbar. Der Generator ist dabei bevorzugt auch als Motor betreibbar.

Dies ermöglicht den Einsatz der Hochdruckplungerpumpe beispielsweise in einer Druckregelungsanlage, bei der die Hochdruckplungerpumpe einerseits den notwendigen Arbeitsdruck in dem Arbeitsfluid erzeugt und einen Prozessaufbau zur Verfügung stellt und zum zweiten überschüssigen Hochdruck des Prozessaufbaus wieder aufzunehmen vermag und dabei die Entspannungsenergie in elektrische Energie umwandelt, anstelle über ein Ablassventil die Entspannungsenergie ungenutzt nach außen abzuleiten.

Die Steuerventile sind gemäß einer vorteilhaften Ausführungsvariante pneumatisch, elektrisch oder auch hydraulisch ansteuerbar.

Die Steuereinheit ist gemäß einer bevorzugten Ausführungsvariante mit einem oder mehreren Sensoren gekoppelt, der oder die jeweils einen oder mehrere Betriebsparameterdaten der Hochdruckplungerpumpe, insbesondere der Drehstellung der Antriebswelle, eines Druckes eines Fluids in der Hochdruckleitung und/oder der Niederdruckleitung bereitstellt bzw. bereitstellen.

Durch Zurverfügungstellen dieser Betriebsparameter ist eine verbesserte Steuerung der Steuerventile durch die Steuereinheit gewährleistet.

Die Steuereinheit weist gemäß einer bevorzugten Ausführungsvariante wenigstens eine Datenschnittstelle zur Erfassung externer Betriebsparameterdaten, insbesondere eines der Hochdruckplungerpumpe vorgeschalteten Prozessaufbaus auf.

Solche externen Betriebsparameterdaten können beispielsweise der Systemdruck des vorgeschalteten Prozesses sein.

Die erfindungsgemäße Verwendung einer Hochdruckplungerpumpe zur Druckregelung in einem hydraulischen Prozessaufbau zeichnet sich dadurch aus, dass die Hochdruckplungerpumpe gemäß einem der vorstehenden Ansprüche ausgebildet ist, wobei die Hochdruckplungerpumpe derart mit dem Prozessaufbau gekoppelt ist, dass im Pumpbetrieb die Hochdruckplungerpumpe dem Prozessaufbau ein Fluid mit einem vorbestimmten Hochdruck zuführt, wobei die Steuerventile über die Steuereinheit so gesteuert sind, dass der wenigstens eine Plunger durch eine motorbetriebene Antriebswelle angetrieben wird.

Im Motorbetrieb der Hochdruckplungerpumpe wird das Fluid mit dem vorbestimmten Hochdruck über die Hochdruckleitung zugeführt und die Steuerventile über die Steuereinheit so gesteuert sind, dass die Antriebswelle durch den wenigstens einen Plunger angetrieben wird, wobei die Antriebswelle zur Stromerzeugung mit einem Generator gekoppelt ist.

In einer weiteren Verwendung einer Hochdruckplungerpumpe zur Druckregelung in einem hydraulischen Prozessaufbau, bei dem die Hochdruckplungerpumpe wie oben beschrieben ausgebildet ist, ist die Hochdruckplungerpumpe derart mit dem Prozessaufbau gekoppelt, dass der Hochdruckplungerpumpe das Fluid mit einem durch den hydraulischen Prozessaufbau vorbestimmten Hochdruck über die Hochdruckleitung zugeführt und die Steuerventile über die Steuereinheit so gesteuert sind, dass die Antriebswelle durch den wenigstens einen Plunger angetrieben wird, wobei die Antriebswelle zur Stromerzeugung mit einem Generator gekoppelt ist.

Eine solche Verwendung dient beispielsweise als Ersatz für ein Überdruckventil, wobei bei einem solchen Überdruckventil der überschüssige Hochdruck ungenutzt an die Umgebung abgegeben wird, während durch die Verwendung der Hochdruckplungerpumpe dieser Überdruck über die Hochdruckplungerpumpe zur Energierückgewinnung genutzt wird.

Nachfolgend werden bevorzugte Ausführungsbeispiele anhand der beiliegenden Zeichnungen näher erläutert. Es zeigen:
- Figur 1: eine schematische isometrische Darstellung einer Energierückgewinnungsanordnung mit einer Hochdruckplungerpumpe,
- Figur 2: eine isometrische Darstellung einer Plungeranordnung mit daran angeordnetem Ventilgehäuse mit separat steuerbaren Steuerventilen,
- Figur 3: eine Schnittansicht durch eine Plungeranordnung,
- Figur 4: eine schematische isometrische Darstellung einer weiteren Ausführungsvariante einer Hochdruckplungerpumpe und
- Figur 5: eine Schnittansicht durch die Plungeranordnung der in Figur 4 dargestellten Hochdruckplungerpumpe.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Hochdruckplungerpumpe, Plunger, Arbeitsraum, Ventilgehäuse, Steuerventil, Generator und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In Figur 1 ist mit dem Bezugszeichen 1 insgesamt eine Ausführungsvariante einer Energierückgewinnungsanordnung bezeichnet.

Zentraler Bestandteil dieser Energierückgewinnungsanordnung 1 ist eine Hochdruckplungerpumpe 2, die über eine erste Antriebswelle mit einem Generator 11 gekoppelt ist, bevorzugt unter Zwischenschaltung einer Kupplung 12. Ein Rahmen 13 der Energierückgewinnungsanordnung 1 dient der Fixierung der Hochdruckplungerpumpe 2, der Kupplung 12 und des Generators 11.

Die Hochdruckplungerpumpe 2 weist im gezeigten Ausführungsbeispiel fünf Plungeranordnungen 3 auf, mit einem jeweiligen Arbeitsraum 31 und einem in dem Arbeitsraum 31 axial hin und her bewegbar angeordneten Plunger 32, wie es in der Schnittdarstellung in Figur 3 beispielhaft dargestellt ist.

Denkbar ist prinzipiell auch eine Hochdruckplungerpumpe 2 mit nur einer solchen Plungeranordnung 3.

Für jede der Plungeranordnungen 3 ist jeweils ein erstes Steuerventil 5 und ein zweites Steuerventil 6 vorgesehen, die an einem Ventilgehäuse 4 mit angeschlossen sind.

Das Ventilgehäuse 4 weist dabei für jedes der ersten Steuerventile 5 eine Hochdruckleitung 41 auf und für jedes der zweiten Steuerventile eine Niederdruckleitung 42 auf.

Die Hochdruckleitung 41 und die Niederdruckleitung 42 sind an ihrem von dem jeweiligen Steuerventil 5, 6 entfernten Ende mit dem Arbeitsraum 31 der Plungeranordnung 3 verbunden.

Das Ventilgehäuse 4 weist des Weiteren einen in die Hochdruckleitung(en) 41 mündenden Hochdruckanschluss 43 auf, der der Zuleitung oder Ableitung eines unter Hochdruck stehenden Fluides dient.

Ein weiterer Fluidanschluss 61 ist an jedem der zweiten Steuerventile 6 vorgesehen, wie es in den Figuren 1 bis 3 dargestellt ist.

Das mindestens eine erste Steuerventil 5 und das mindestens eine zweite Steuerventil 6 sind über eine Steuereinheit 7 derart ansteuerbar, dass ein über den Hochdruckanschluss 43 des Ventilgehäuses 4 zugeführtes, unter Hochdruck stehendes Fluid dem Arbeitsraum 31 zuführbar und über einen Niederdruckanschluss 61 des wenigstens einen zweiten Steuerventils 6 nach Antreiben des Plungers 32 abführbar ist.

Der mindestens eine Plunger 32 ist dabei über die Antriebswelle 9, wie zuvor erläutert, mit einem Generator 11 gekoppelt.

Die Hochdruckplungerpumpe 2 zeichnet sich überdies dadurch aus, dass die Steuerventile 5, 6 durch die Steuereinheit 7 sowohl als Einlassventil als auch als Auslassventil betreibbar sind.

Dies ermöglicht den Betrieb der Hochdruckplungerpumpe 2 sowohl zur Energierückgewinnung als auch zur Bereitstellung eines unter Hochdruck stehenden Fluids.

Die Steuerventile 5, 6 sind dabei bevorzugt pneumatisch ansteuerbar. Denkbar ist auch eine Ansteuerung der Steuerventile 5, 6 mithilfe eines elektrischen oder hydraulischen Antriebs.

Die Ausstattung der Hochdruckplungerpumpe 2 mit sowohl als Einlassventil als auch als Auslassventil steuerbaren Steuerventilen 5, 6 ermöglicht damit die Nutzung einer Hochdruckplungerpumpe 2 zur Energierückgewinnung.

Eine solche Energierückgewinnung ist bisher für beispielsweise in Wasserkraft- oder Pumpspeicherkraftwerken eingesetzten Turbinen bekannt oder auch für Axialkolbenmotoren, die in Meerwasser-Umkehrosmoseanlagen eingesetzt wird. Diese oben genannten Anwendungen finden üblicherweise in Druckbereichen von bis zu 100 bar statt.

Für den Einsatz bei höheren Drücken von über 200 bar sind derartige Pumpensysteme nicht einsetzbar.

Zur verbesserten Ansteuerung der Steuerventile 5, 6 ist die Steuereinheit 7 bevorzugt mit einem oder mehreren Sensoren gekoppelt, der oder die jeweils einen oder mehrere Betriebsparameter der Hochdruckplungerpumpe 2, insbesondere der Drehstellung der Antriebswelle 9, eines Druckes eines Fluids in der Hochdruckleitung 41 und/oder der Niederdruckleitung 42 bereitstellen.

In einer bevorzugten Weiterbildung weist die Steuereinheit 7 darüber hinaus wenigstens eine Datenschnittstelle zur Erfassung externer Betriebsparameterdaten auf. Solche externen Betriebsparameterdaten sind dabei Daten eines der Hochdruckplungerpumpe 2 vorgeschalteten Prozessaufbaus.

Sofern in einem solchen Prozessaufbau die Expansion eines druckbelasteten Fluides notwendig ist, kann das druckbelastete Fluid über den Hochdruckanschluss 43 der Hochdruckplungerpumpe 2 zugeführt werden.

Ein Sensor in dem vorgeschalteten Prozessaufbau gibt dazu ein Signal an die Steuereinheit 7 aus, die sodann das Steuerventil 5 öffnet, so dass das unter Hochdruck stehende Fluid durch die Hochdruckleitung 41 in den Arbeitsraum 31 des Plungers 32 gelangt und dort den Plunger 32 aus einer Verdichtungsposition in eine Expansionsposition drückt.

Damit einhergehend wird die erste Antriebswelle, die mit dem Generator 11 gekoppelt ist, rotatorisch bewegt, so dass die Einleitung des unter Hochdruck stehenden Fluids in den Arbeitsraum 31 der Plungeranordnung 3 eine Stromerzeugung und damit Energierückgewinnung im Generator bewirkt.

Durch die Anordnung eines Sensors beispielsweise an der ersten Antriebswelle ist die Ansteuerung der einzelnen Steuerventile 5, 6 über die Steuereinheit 7 weiter verbessert.

So kann bei einer Hochdruckplungerpumpe 2 mit mehreren Plungeranordnungen 3 durch Erkennen der jeweiligen Drehstellung der Antriebswelle 9 ermittelt werden, welches der ersten Steuerventile 5 nach Auslösen eines Energierückgewinnungssignals zuerst geöffnet wird, um genau den einen der Plunger 32 der Anordnung von mehreren Plungeranordnungen 3 mit Druck zu beaufschlagen, der in einer der im Pumpbetrieb der optimalen Verdichtungsposition entsprechenden Antriebsposition steht.

Für die Verwendung einer solchen Hochdruckplungerpumpe 2 werden nachfolgend zwei Einsatzzwecke erläutert.

In einer ersten Verwendung der Hochdruckplungerpumpe 2 zur Druckregelung in einem hydraulischen Prozessaufbau ist die Hochdruckplungerpumpe derart mit dem Prozessaufbau gekoppelt, dass im Pumpbetrieb, sprich bei klassischer Nutzung der Hochdruckplungerpumpe 2, die Hochdruckplungerpumpe 2 dem Prozessaufbau ein Fluid mit einem vorbestimmten Hochdruck zuführt.

Dies geschieht durch Antreiben der Plunger 32 durch den auch als Motor betreibbaren Generator 11 und eine diesen antreibende Energiequelle.

Über den in diesem Fall als Einlass funktionierenden Niederdruckanschluss 61 des zweiten Steuerventils 6 wird ein unter Niederdruck stehendes Fluid in den Arbeitsraum 31 der Plungeranordnung 3 durch Verfahren des Plungers 32 aus einer Verdichtungsstellung in eine Expansionsstellung eingesaugt und bei anschließend durch den externen Motor 10 angetriebenen Plunger 32 zurück in die Verdrängerposition verdichtet und über die Hochdruckleitung 41 und den Hochdruckanschluss 43, in den die Hochdruckleitung 41 mündet, zum Prozessaufbau weitergeleitet.

In dieser an sich bekannten Weise erfolgt die Abfolge eines Öffnens und Verschließens der Steuerventile 5, 6, wobei im Pumpbetrieb die ersten Steuerventile als Auslassventile und die Steuerventile 6 als Einlassventile geschaltet sind.

Muss aus dem hydraulischen Prozessaufbau Druck abgelassen werden, erfolgt eine Umschaltung der Steuerventile 5, 6 der Hochdruckplungerpumpe 2 in einen Energierückgewinnungsmodus, bei der die Hochdruckplungerpumpe 2 quasi als Motor wirkt.

In diesem Motorbetrieb der Hochdruckplungerpumpe 2 wird das unter Hochdruck stehende Fluid mit dem vorbestimmten Hochdruck über den Hochdruckanschluss 43 und die Hochdruckleitung 41 bei geöffnetem ersten Steuerventil 5 in den Arbeitsraum 31 der Plungeranordnung 3 geleitet.

Dies bewirkt den Antrieb des Plungers 32, wobei diese Antriebsbewegung auf die erste Antriebswelle 9 übertragen wird, die ihrerseits durch die Kopplung mit dem Generator 11 eine Stromerzeugung in dem Generator 11 bewirkt.

In einer zweiten Verwendung der Hochdruckplungerpumpe 2 dient diese als Entspannungsventil, insbesondere als Überdruckventil.

Hier wird auf die Funktionsweise der Hochdruckplungerpumpe 2 als klassische Pumpe verzichtet.

Die Hochdruckplungerpumpe 2 wird hier sozusagen als Entspannungsventil in einen vorgeschalteten Prozessaufbau eingefügt, so dass ein abzuleitender Hochdruck in der zuvor als Motorbetrieb der Hochdruckplungerpumpe 2 beschriebenen Art und Weise in die Hochdruckplungerpumpe 2 geleitet wird, die über den oder die Plunger 32 und die Antriebswelle 9 eine Energierückgewinnung durch Stromerzeugung in dem Generator 11 bewirkt.

Neben den oben bereits beschriebenen Eingangsparametern zur Steuerung der Steuereinheit 7 ist es auch denkbar, als Steuerparameter den Systemdruck des vorgeschalteten Prozesses oder den Eingangsdruck des Fluids bei Eintritt in den vorgeschalteten Prozess zu erfassen.

Denkbar ist auch, die Erfassung der Drehzahl der Antriebswelle 9, des Volumenstroms des Fluids in der Hochdruckleitung 41 oder der Niederdruckleitung 42 zu erfassen.

Die in den Figuren 4 und 5 gezeigten weiteren Ausführungsvariante einer erfindungsgemäßen Hochdruckplungerpumpe weist neben der ersten Plungeranordnung 3 eine zweite Plungeranordnung 300 auf, mit einem Arbeitsraum 310 und wenigstens einem in dem Arbeitsraum 310 axial hin und her bewegbar angeordneten Plunger 320 auf.

Bevorzugt sind auch hier, wie in den Figuren 4 und 5 dargestellt, mehrere, insbesondere fünf Plunger 320 vorgesehen.

Je Plunger ist hier, wie in Figur 5 dargestellt, ein Druckventil 500 und ein Saugventil 600 vorgesehen, die an einem Ventilgehäuse 400 mit einer Hochdruckleitung 410 und einer Niederdruckleitung 420 angeschlossen sind.

Die Hochdruckleitung 410 ist durch das Druckventil 500 und die Niederdruckleitung 420 ist durch das Saugventil 600 verschließbar mit dem Arbeitsraum 310 verbunden.

Der mindestens eine Plunger 320 ist dabei über eine zweite Antriebswelle mit einer dritten Antriebswelle 9 gekoppelt, wobei die dritte Antriebswelle 9 auch mit der ersten Antriebswelle gekoppelt ist.

Die dritte Antriebswelle 9 ist dabei bevorzugt als Ritzelwelle ausgebildet. Die erste und zweite Antriebswelle ist bevorzugt als Kurbelwelle ausgebildet.

Neben der in den Figuren 4 und 5 dargestellten parallelen Anordnung der ersten Plungeranordnung 3 zur zweiten Plungeranordnung 300 ist beispielsweise auch eine Hintereinanderanordnung der Plungeranordnungen 3, 300 denkbar.

Die zweite Plungeranordnung 300 und die zugehörigen Ventile diene hier ausschließlich der Drückerhöhung eines Arbeitsfluides, so dass dieser Bereich der Hochdruckplungerpumpe als Pumpe arbeitet, wobei das unter Hochdruck stehende Arbeitsfluid an einem in Figur 4 beispielhaft dargestellten Hochdruckanschluss 430 zur Verfügung steht. Das Arbeitsfluid wird dabei über einen Niederdruckanschluss 700 in die Hochdruckplungerpumpe eingeleitet.

Die für den Betrieb dieses Bereiches notwendige Energie wird dabei teilweise oder sogar vollständig über die Kopplung der drei Antriebswellen durch den anderen Bereich der Hochdruckplungerpumpe mit der ersten Plungeranordnung und den diesen zugehörigen Steuerventilen bereitgestellt.

### Bezugszeichenliste

- 1: Energierückgewinnungsanordnung
- 2: Hochdruckplungerpumpe

- 3: Plungeranordnung
- 31: Arbeitsraum
- 32: Plunger

- 4: Ventilgehäuse
- 41: Hochdruckleitung
- 42: Niederdruckleitung
- 43: Hochdruckanschluss

- 5: erstes Steuerventil
- 6: zweites Steuerventil
- 61: Einlass/Auslass

- 7: Steuereinheit
- 8: Plungergehäuse
- 9: dritte Antriebswelle
- 11: Generator/Motor
- 12: Kupplung
- 13: Rahmen

- 300: Plungeranordnung
- 310: Arbeitsraum
- 320: Plunger

- 400: Ventilgehäuse
- 410: Hochdruckleitung
- 420: Niederdruckleitung
- 430: Hochdruckanschluss

- 500: Druckventil
- 600: Saugventil
- 700: Niederdruckanschluss

## Patentansprüche

1. Hochdruckplungerpumpe (2), aufweisend
- mindestens eine Plungeranordnung (3) mit einem Arbeitsraum (31) und einem in dem Arbeitsraum (31) axial hin und her bewegbar angeordneten Plunger (32),
- mindestens ein erstes Steuerventil (5) und mindestens ein zweites Steuerventil (6), die an einem Ventilgehäuse (4) mit wenigstens einer Hochdruckleitung (41) und wenigstens einer Niederdruckleitung (42) angeschlossen sind,
- wobei die Hochdruckleitung (41) durch das erste Steuerventil (5) und die Niederdruckleitung (42) durch das zweite Steuerventil (6) verschließbar mit dem Arbeitsraum (31) verbunden sind,
- wobei das Ventilgehäuse (4) einen in die Hochdruckleitung (41) mündenden Hochdruckanschluss (43) aufweist,
- wobei das mindestens eine erste Steuerventil (5) und das mindestens eine zweite Steuerventil (6) über eine Steuereinheit (7) derart ansteuerbar sind, dass ein über den Hochdruckanschluss (43) des Ventilgehäuses (4) zugeführtes, unter Hochdruck stehendes Fluid dem Arbeitsraum (31) bei geöffnetem ersten Steuerventil (5) zuführbar und über einen Niederdruckanschluss (61) des wenigstens einen zweiten Steuerventils (6) nach Antreiben des Plungers (32) abführbar ist,
- wobei der mindestens eine Plunger (32) über eine erste Antriebswelle mit einem Generator (11) gekoppelt ist,
- eine zweite Plungeranordnung (300) mit einem Arbeitsraum (310) und einem in dem Arbeitsraum (310) axial hin und her bewegbar angeordneten Plunger (320),
**gekennzeichnet durch**
- mindestens ein Druckventil (500) und mindestens ein Saugventil (600), die an einem Ventilgehäuse (400) mit wenigstens einer Hochdruckleitung (410) und wenigstens einer Niederdruckleitung (420) angeschlossen sind,
- wobei die Hochdruckleitung (410) durch das Druckventil (500) und die Niederdruckleitung (420) durch das Saugventil (600) verschließbar mit dem Arbeitsraum (310) verbunden sind,
- wobei der mindestens eine Plunger (320) über eine zweite Antriebswelle mit einer dritten Antriebswelle (9) gekoppelt ist,
- wobei die dritte Antriebswelle (9) auch mit der ersten Antriebswelle gekoppelt ist.

2. Hochdruckplungerpumpe (2) nach Anspruch 1, **dadurch gekennzeichnet, dass** wenigstens drei, vorzugsweise fünf Plungeranordnungen (3) vorgesehen sind, mit jeweils einem Plunger (32), wobei jedem der Plunger ein erstes Steuerventil (5) und ein zweites Steuerventil (6) zugeordnet ist.

3. Hochdruckplungerpumpe nach Anspruch 1 oder 2, **dadurch gekennzeichnet, dass** die Steuerventile (5, 6) durch die Steuereinheit (7) regelbar sowohl als Einlassventil als auch als Auslassventil betreibbar sind.

4. Hochdruckplungerpumpe nach Anspruch 3, **dadurch gekennzeichnet, dass** der Generator (11) auch als Motor betreibbar ist.

5. Hochdruckplungerpumpe nach einem der vorhergehenden Ansprüche,
**dadurch gekennzeichnet, dass** die Steuerventile (5, 6) pneumatisch, elektrisch oder hydraulisch ansteuerbar sind.

6. Hochdruckplungerpumpe nach einem der vorhergehenden Ansprüche,
**dadurch gekennzeichnet, dass** die Steuereinheit (7) mit einem oder mehreren Sensoren gekoppelt ist, der oder die jeweils einen oder mehrere Betriebsparameterdaten der Hochdruckplungerpumpe, insbesondere der Drehstellung der erstern Antriebswelle, eines Druckes eines Fluids in der Hochdruckleitung (41) und/oder der Niederdruckleitung (42) bereitstellen.

7. Hochdruckplungerpumpe nach Anspruch 6, **dadurch gekennzeichnet, dass** die Steuereinheit (7) wenigstens eine Datenschnittstelle zur Erfassung externer Betriebsparameterdaten, insbesondere eines der Hochdruckplungerpumpe vorgeschalteten Prozessaufbaus aufweist.

8. Verwendung einer Hochdruckplungerpumpe zur Druckregelung in einem hydraulischen Prozessaufbau, **dadurch gekennzeichnet, dass** die Hochdruckplungerpumpe gemäß einem der vorstehenden Ansprüche ausgebildet ist, wobei die Hochdruckplungerpumpe derart mit dem Prozessaufbau gekoppelt ist, dass
- im Pumpbetrieb die Hochdruckplungerpumpe dem Prozessaufbau ein Fluid mit einem vorbestimmten Hochdruck zuführt, wobei die Steuerventile (5, 6) über die Steuereinheit (7) so gesteuert sind, dass der wenigstens eine Plunger (32) durch eine motorbetriebene Antriebswelle angetrieben wird und
- im Motorbetrieb der Hochdruckplungerpumpe das Fluid mit dem vorbestimmten Hochdruck über die Hochdruckleitung (41) zugeführt und die die Steuerventile (5, 6) über die Steuereinheit (7) so gesteuert sind, dass die Antriebswelle (9) durch den wenigstens einen Plunger (32) angetrieben wird, wobei die Antriebswelle zur Stromerzeugung mit einem Generator (11) gekoppelt ist.

9. Verwendung einer Hochdruckplungerpumpe zur Druckregelung in einem hydraulischen Prozessaufbau, **dadurch gekennzeichnet, dass** die Hochdruckplungerpumpe gemäß einem der vorstehenden Ansprüche 1 bis 8 ausgebildet ist, wobei die Hochdruckplungerpumpe derart mit dem Prozessaufbau gekoppelt ist, dass
- der Hochdruckplungerpumpe das Fluid mit einem durch den hydraulischen Prozessaufbau vorbestimmten Hochdruck über die Hochdruckleitung (41) zuführt und die Steuerventile (5, 6) über die Steuereinheit (7) so gesteuert sind, dass die Antriebswelle (9) durch den wenigstens einen Plunger (32) angetrieben wird, wobei die Antriebswelle zur Stromerzeugung mit einem Generator (11) gekoppelt ist.

## Claims

1. High pressure plunger pump (2), comprising
- at least one plunger arrangement (3) with a working chamber (31) and a plunger (32) arranged to move axially back and forth in the working chamber (31),
- at least one first control valve (5) and at least one second control valve (6), which are connected to a valve housing (4) with at least one high-pressure line (41) and at least one low-pressure line (42),
- wherein the high-pressure line (41) is connected to the working chamber (31) in a sealable manner by the first control valve (5) and the low-pressure line (42) is connected to the working chamber (31) in a sealable manner by the second control valve (6),
- wherein the valve housing (4) has a high-pressure connection (43) that opens into the high-pressure line (41),
- wherein the at least one first control valve (5) and the at least one second control valve (6) can be actuated via a control unit (7) in such a way that a fluid, which is supplied via the high-pressure connection (43) of the valve housing (4) and is under high pressure, can be supplied to the working chamber (31) when the first control valve (5) is open and can be discharged via a low-pressure connection (61) of the at least one second control valve (6) after the plunger (32) has been driven,
- wherein the at least one plunger (32) is coupled to a generator (11) via a first driveshaft,
- a second plunger arrangement (300) with a working chamber (310) and a plunger (320) arranged to move axially back and forth in the working chamber (310),
**characterized by**
- at least one pressure valve (500) and at least one suction valve (600), which are connected to a valve housing (400) with at least one high-pressure line (410) and at least one low-pressure line (420),
- wherein the high-pressure line (410) is connected to the working chamber (310) in a sealable manner by the pressure valve (500) and the low-pressure line (420) is connected to the working chamber (310) in a sealable manner by the suction valve (600),
- wherein the at least one plunger (320) is coupled to a third driveshaft (9) via a second driveshaft,
- wherein the third driveshaft (9) is also coupled to the first driveshaft.

2. High-pressure plunger pump (2) according to claim 1, **characterized in that** at least three, preferably five, plunger arrangements (3) are provided, each with one plunger (32), wherein each of the plungers is assigned a first control valve (5) and a second control valve (6).

3. High-pressure plunger pump according to claim 1 or 2, **characterized in that** the control valves (5, 6) can be operated in a regulatable manner by the control unit (7) both as an inlet valve and as an outlet valve.

4. High-pressure plunger pump according to claim 3, **characterized in that** the generator (11) can also be operated as a motor.

5. High-pressure plunger pump according to one of the preceding claims, **characterized in that** the control valves (5, 6) can be actuated pneumatically, electrically or hydraulically.

6. High-pressure plunger pump according to one of the preceding claims, **characterized in that** the control unit (7) is coupled to one or more sensors, each of which provides one or more operating parameter data of the high-pressure plunger pump, in particular the rotational position of the first driveshaft, a pressure of a fluid in the high-pressure line (41) and/or the low-pressure line (42).

7. High-pressure plunger pump according to claim 6, **characterized in that** the control unit (7) has at least one data interface for recording external operating parameter data, in particular of a process assembly upstream of the high-pressure plunger pump.

8. Use of a high-pressure plunger pump for pressure regulation in a hydraulic process assembly, **characterized in that** the high-pressure plunger pump is designed according to one of the preceding claims, wherein the high-pressure plunger pump is coupled to the process assembly in such a way that
- in pumping operation, the high-pressure plunger pump supplies a fluid at a predetermined high pressure to the process assembly, wherein the control valves (5, 6) are controlled via the control unit (7) such that the at least one plunger (32) is driven by a motor-driven driveshaft, and
- in motor operation of the high-pressure plunger pump, the fluid is supplied at the predetermined high pressure via the high-pressure line (41) and the control valves (5, 6) are controlled via the control unit (7) in such a way that the driveshaft (9) is driven by the at least one plunger (32), wherein the driveshaft is coupled to a generator (11) to generate electricity.

9. Use of a high-pressure plunger pump for pressure control in a hydraulic process assembly, **characterized in that** the high-pressure plunger pump is designed according to one of the preceding claims 1 to 8, wherein the high-pressure plunger pump is coupled to the process assembly in such a way that
- the fluid is supplied to the high-pressure plunger pump at a high pressure predetermined by the hydraulic process structure via the high-pressure line (41) and the control valves (5, 6) are controlled via the control unit (7) in such a way that the driveshaft (9) is driven by the at least one plunger (32), wherein the driveshaft is coupled to a generator (11) to generate electricity.

## Revendications

1. Pompe à piston à haute pression (2) comportant
- au moins un dispositif de piston (3) avec un espace de travail (31) et un piston (32) disposé de façon à pouvoir se déplacer en va-et-vient dans le sens axial dans l'espace de travail (31),
- au moins une première soupape de commande (5) et au moins une deuxième soupape de commande (6) raccordées sur un corps de soupape (4) à au moins une conduite sous haute pression (41) et au moins une conduite sous basse pression (42),
- la conduite sous haute pression (41) étant raccordée par la première soupape de commande (5) et la conduite sous basse pression (42) par la deuxième soupape de commande (6) à l'espace de travail (31) d'une manière pouvant être fermée,
- le corps de soupape (4) comportant un raccord de haute pression (43) qui débouche dans la conduite sous haute pression (41),
- l'au moins une première soupape de commande (5) et l'au moins une deuxième soupape de commande (6) pouvant être commandées par une unité de commande (7) de telle manière qu'un fluide sous haute pression acheminé via le raccord sous haute pression (43) du corps de soupape (4) puisse être amené à l'espace de travail (31) quand la première soupape de commande (5) est ouverte et évacué par un raccord sous basse pression (61) de l'au moins une deuxième soupape de commande (6) après l'actionnement du piston (32),
- l'au moins un piston (32) étant couplé à un générateur (11) par un premier arbre d'entraînement ;
- un deuxième dispositif de piston (300) avec un espace de travail (310) et un piston (320) disposé de façon à pouvoir se déplacer en va-et-vient dans le sens axial dans l'espace de travail (310),
**caractérisée en ce qu'**elle comporte
- au moins une soupape de pression (500) et au moins une soupape d'aspiration (600) qui sont raccordées à un corps de soupape (400) avec au moins une conduite sous haute pression (410) et au moins une conduite sous basse pression (420),
- la conduite sous haute pression (410) étant reliée par la soupape de pression (500) et la conduite sous basse pression (420) par la soupape d'aspiration (600) à l'espace de travail (310) d'une manière pouvant être fermée,
- l'au moins un piston (320) étant couplé par un deuxième arbre d'entraînement à un troisième arbre d'entraînement (9),
- le troisième arbre d'entraînement (9) étant aussi couplé au premier arbre d'entraînement.

2. Pompe à piston à haute pression (2) selon la revendication 1, **caractérisée en ce qu'**au moins trois, de préférence cinq dispositifs de piston (3) sont prévus, avec chacun un piston (32), chacun des pistons étant associé à une première soupape de commande (5) et à une deuxième soupape de commande (6).

3. Pompe à piston à haute pression selon la revendication 1 ou 2, **caractérisée en ce que** les soupapes de commande (5, 6) peuvent être pilotées par l'unité de commande (7) de façon réglable, aussi bien comme soupape d'admission que comme soupape d'échappement.

4. Pompe à piston à haute pression selon la revendication 3, **caractérisée en ce que** le générateur (11) peut aussi être piloté comme un moteur.

5. Pompe à piston à haute pression selon l'une des revendications précédentes, **caractérisée en ce que** la soupapes de commande (5, 6) peut être commandée de façon pneumatique, électrique ou hydraulique.

6. Pompe à piston à haute pression selon l'une des revendications précédentes, **caractérisée en ce que** l'unité de commande (7) est couplée à un ou plusieurs capteurs qui fournissent chacun plusieurs paramètres de fonctionnement de la pompe à piston à haute pression, en particulier la position en rotation du premier arbre d'entraînement, une pression d'un fluide dans la conduite sous haute pression (41) et/ou la conduite sous basse pression (42).

7. Pompe à piston à haute pression selon la revendication 6, **caractérisée en ce que** l'unité de commande (7) comporte au moins une interface de données pour l'acquisition de paramètres de fonctionnement externes, en particulier d'une structure de process située en amont de la pompe à piston à haute pression.

8. Utilisation d'une pompe à piston à haute pression pour la régulation de la pression dans une structure de process hydraulique, **caractérisée en ce que** la pompe à piston à haute pression est conçue selon l'une des revendications précédentes, dans laquelle la pompe à piston à haute pression est couplée à la structure de process de telle manière que :
- en mode de pompage, la pompe à piston à haute pression amène un fluide à la structure de process sous une haute pression prédéterminée, les soupapes de commande (5, 6) étant commandées par l'unité de commande (7) de telle manière que l'au moins un piston (32) soit entraîné par un arbre d'entraînement mû par un moteur et
- en mode moteur, le fluide est amené à la pompe à piston à haute pression sous la haute pression prédéterminée via la conduite sous haute pression (41) et les soupapes de commande (5, 6) sont commandées par l'unité de commande (7) de telle manière que l'arbre d'entraînement (9) est entraîné par l'au moins un piston (32), l'arbre d'entraînement étant couplé à un générateur (11) en vue de la production d'électricité.

9. Utilisation d'une pompe à piston à haute pression pour la régulation de la pression dans une structure de process hydraulique, **caractérisée en ce que** la pompe à piston à haute pression est conçue selon l'une des revendications 1 à 8, la pompe à piston à haute pression étant couplée à la structure de process de manière a amener le fluide sous une haute pression prédéterminée par la structure de process hydraulique via la conduite sous haute pression (41) et les soupapes de commande (5, 6) sont commandées par l'unité de commande (7) de telle manière que l'arbre d'entraînement (9) soit entraîné par l'au moins un piston (32), l'arbre d'entraînement étant couplé à un générateur (11) en vue de la production d'électricité.
